# DEMANDE DE BREVET EUROPEEN

(11) **EP 2 495 364 A1**
(43) Date de publication de la demande: **05.09.2012**
(21) Numéro de dépôt: 12157568.2
(22) Date de dépôt: 29.02.2012
(51) Int. Cl.: D06N 7/00, A47G 27/04

(54) **Dispositif de fixation amovible sur un sol d'éléments de revêtement tels que des dalles ou des lés de moquette.**

(30) Priorité: 01.03.2011 FR 1151660
(71) Demandeur: Foxi et Graph International, 78710 Rosny Sur Seine (FR)
(72) Inventeur: Franck, Etienne, 92360 Meudon la Forêt (FR)
(74) Mandataire: Cabinet HERRBURGER

(57) **Abrégé**

Dispositif de fixation amovible sur un sol d'éléments de revêtement tels que des dalles ou des lés de moquette **caractérisé en ce qu'**il est constitué par un tapis intercalaire continu composé d'une nappe support de feutre aiguilleté à base de fibres synthétiques, en particulier de fibres en polyester dont les deux faces sont respectivement enduites d'une résine de blocage antiglissante exempte de composés organiques volatils, en particulier d'une résine acrylique.

## Description

La présente invention concerne un dispositif de fixation amovible sur un sol d'éléments de revêtement tels que des dalles ou des lés de moquette.

Un tel dispositif est adapté à la pose de moquette dans des habitations, des immeubles de bureaux, des locaux commerciaux et également dans des locaux à usage événementiel.

Des dalles ou des lés de moquette ne peuvent, en règle générale, pas être directement posés sur le sol sans utiliser des moyens de nature à les empêcher de glisser.

Pour cette raison, de tels éléments de revêtement sont le plus souvent collés, ce qui implique un procédé d'application long et incommode pour les poseurs, donc en corollaire onéreux et exclut de surcroît toute possibilité d'enlèvement d'un élément et de repositionnement de celui-ci après dépose et de recyclage aisé.

Certains fabricants ont également déjà tenté d'introduire sur le marché des moquettes adhésives, ce qui alourdit leur processus de fabrication.

La présente invention a pour objet de remédier à ces inconvénients en proposant un dispositif de fixation amovible sur un sol d'éléments de revêtement tels que des dalles ou des lés de moquette peu onéreux au niveau de sa fabrication, particulièrement simple d'utilisation, donc permettant aux poseurs d'obtenir un gain de temps appréciable et parallèlement de nature à faciliter l'enlèvement et le repositionnement, le remplacement et le recyclage des éléments de revêtement.

Selon l'invention, un tel dispositif est constitué par un tapis intercalaire continu destiné à être positionné entre le sol et les éléments de revêtement, en particulier les dalles ou les lés de moquette.

Ce tapis intercalaire est composé d'une nappe support de feutre aiguilleté à base de fibres synthétiques, en particulier de fibres en polyester dont les deux faces sont respectivement enduites d'une résine de blocage antiglissante exempte de composés organiques volatils, en particulier d'une résine acrylique.

L'épaisseur de cette nappe support peut bien entendu varier en fonction du niveau de confort souhaité.

Selon l'invention, un tel tapis intercalaire a toutefois en règle générale une épaisseur de l'ordre de 2 mm.

Ce tapis dont la composition permet de respecter les normes en vigueur relatives à la protection de l'environnement se distingue parallèlement par des caractéristiques avantageuses de résistance à la température, aux substances chimiques et à l'usure par frottement, et en outre d'isolation acoustique.

Selon l'invention, l'enduction de la nappe support est en règle générale effectuée par projection d'une résine de blocage antiglissante sur chacune des faces de celle-ci.

Les résines ainsi projetées sur les deux faces de la nappe support peuvent être identiques sans pour cela sortir du cadre de l'invention.

Il est toutefois particulièrement avantageux de projeter respectivement une résine distincte sur chacune de ces faces par enduction différenciée.

A cet effet et selon une caractéristique préférentielle de l'invention, la nappe support est enduite d'une résine de blocage poissante sur l'une de ses faces ou première face destinée à venir en contact avec le sol et d'une résine de blocage adhérente sur son autre face ou seconde face destinée à venir en contact avec les éléments de revêtement.

L'accrochage au sol de la première face du tapis intercalaire est ainsi plus fort que l'accrochage des éléments de revêtement sur la seconde face de ce tapis dans la mesure où la résine de blocage poissante possède un pouvoir adhérent plus fort que la résine de blocage adhérente.

Un tel tapis intercalaire correspond à un produit écologique dans la mesure où il permet de fixer sur un sol quelconque des éléments de revêtement tels que des dalles ou des lés de moquette sans les coller, mais en garantissant une adhérence suffisante pour exclure tout risque de glissement pouvant entraîner leur disjonction, notamment dans un bureau, suite au déplacement d'une chaise ou d'un meuble autre et où il permet un remplacement aisé d'éléments de revêtement usagés ainsi que le recyclage de ces éléments.

Ce tapis intercalaire présente en outre l'avantage de permettre d'enlever facilement des éléments de revêtement, notamment dans le cas où il est nécessaire d'avoir accès à des gaines techniques en découpant un tronçon de ce tapis puis de repositionner et refixer ces éléments en réutilisant le tronçon de tapis préalablement découpé ou en utilisant un tronçon identique.

Selon une autre caractéristique de l'invention, la seconde face de la nappe support enduite d'une résine de blocage adhérente est recouverte d'un film de protection amovible.

Cette caractéristique est de nature à simplifier la pose des éléments de revêtement et de permettre de réaliser lors de celle-ci une économie de temps appréciable.

En effet, le tapis intercalaire peut avantageusement être présenté en rouleau et être déroulé à plat sur le sol.

Les éléments de revêtement peuvent ensuite être positionnés sur ce tapis en retirant au fur et à mesure le film de protection.

On peut ainsi obtenir un revêtement tel qu'une moquette offrant un confort acoustique et à la marche remarquables et se distinguant en outre par des caractéristiques « fire-retardant ».

## Revendications

1. Dispositif de fixation amovible sur un sol d'éléments de revêtement tels que des dalles ou des lés de moquette
**caractérisé en ce qu'**
il est constitué par un tapis intercalaire continu composé d'une nappe support de feutre aiguilleté à base de fibres synthétiques, en particulier de fibres en polyester dont les deux faces sont respectivement enduites d'une résine de blocage antiglissante exempte de composés organiques volatils, en particulier d'une résine acrylique.

2. Dispositif selon la revendication 1,
**caractérisé en ce que**
le tapis intercalaire a une épaisseur de l'ordre de 2 mm.

3. Dispositif selon l'une quelconque des revendications 1 et 2, **caractérisé en ce que**
la nappe support est enduite d'une résine de blocage paissante sur l'une de ses faces ou première face destinée à venir en contact avec le sol et d'une résine de blocage adhérente sur son autre face ou seconde face destinée à venir en contact avec les éléments de revêtement.

4. Dispositif selon la revendication 3,
**caractérisé en ce que**
la seconde face de la nappe support enduite d'une résine de blocage adhérente est recouverte d'un film de protection amovible.

5. Dispositif selon l'une quelconque des revendications 1. à 4, **caractérisé en ce que**
le tapis intercalaire est présenté en rouleau.
